# FASCICULE DE BREVET EUROPEEN

(11) **EP 3 835 523 B1**
(45) Date de publication et mention de la délivrance du brevet: **22.03.2023**
(21) Numéro de dépôt: 20207731.9
(22) Date de dépôt: 16.11.2020
(51) Int. Cl.: E05C 19/18, E05C 17/00, E05C 21/00

(54) **DISPOSITIF DE FERMETURE PROVISOIRE D'UN ÉLÉMENT OUVRANT SUR UN ÉLÉMENT DE SUPPORT**
VORRICHTUNG ZUM PROVISORISCHEN SCHLIESSEN EINES ÖFFNUNGSELEMENTS AUF EINEM HALTERUNGSELEMENT
DEVICE FOR PROVISIONALLY CLOSING AN OPENABLE BODY SECTION ON A BEARING MEMBER

(30) Priorité: 13.12.2019 FR 1914397; 13.01.2020 FR 2000265
(43) Date de publication de la demande: 16.06.2021
(73) Titulaire: Microplast, 94520 Perigny-sur-Yerres (FR)
(72) Inventeur: GAGNON, Barthélémy, 77690 CUGNY (FR)
(74) Mandataire: Novagraaf Technologies

(56) Documents cités:
- FR-A1- 2 986 257

## Description

### Domaine technique de l'invention

La présente invention concerne un dispositif de fermeture provisoire d'un élément ouvrant sur un élément support.

L'invention concerne plus particulièrement un dispositif de fermeture provisoire d'une porte ou d'un élément mobile d'un véhicule automobile, par exemple un hayon ou un capot, sur la carrosserie dudit véhicule.

### Arrière-plan technique

De manière connue, dans le domaine automobile, les quatre étapes principales de fabrication d'un véhicule se composent de l'emboutissage, de l'assemblage de la tôlerie, de l'application de la peinture et du montage final. Pendant l'application de la peinture, des outillages, destinés à maintenir les ouvrants en position lors du passage en peinture, sont installés sur le châssis du véhicule, puis sont démontés après le passage en peinture. Parmi ces outils, les dispositifs de fermeture provisoire des portes du véhicule sont montés sur le châssis afin de maintenir les portes en position et de les empêcher de s'ouvrir pendant l'application de la peinture. Ces dispositifs peuvent être montés lors de l'étape de l'assemblage de tôlerie ou au début de l'étape d'application de la peinture.

De manière générale, les dispositifs de fermeture provisoire existants comprennent une platine de fixation destinée à être fixée sur un élément de support et un corps rattaché à la platine de fixation et formant une butée apte à servir d'appui à l'élément ouvrant. Dans l'exemple d'une porte de véhicule, l'élément de support est le cadre du châssis et l'élément ouvrant est la porte du véhicule. Dans ce cas, le dispositif de fermeture provisoire est disposé au niveau où se trouvera la gâche de la serrure installée plus tard lors de l'assemblage dans l'atelier montage.

Pour pouvoir se fixer sur le châssis de véhicule, la platine de fixation peut être dotée d'alésages qui sont alignés à des trous de fixation de la gâche de la serrure. De cette manière, la platine de fixation peut être vissée au châssis de véhicule au moyen des vis insérées dans les alésages de ladite platine.

Par conséquent, le montage et le démontage d'un tel dispositif de fermeture provisoire nécessitent une étape de vissage, ce qui requiert un temps de main d'oeuvre et entraîne une durée ainsi qu'un coût de montage important pour chaque véhicule.

Un exemple de dispositif de fermeture provisoire selon le préambule de la revendication 1 est décrit dans le document FR2986257A1 Ce dispositif permet un montage ainsi qu'un démontage simple et rapide grâce à un verrou mobile comprenant un organe de butée. Le verrou est un élément mobile relié à la base par une charnière élastique à effet ressort d'axe.

### Résumé de l'invention

L'invention vise à remédier à tout ou partie des inconvénients de l'état de la technique en proposant un dispositif de fermeture provisoire d'un élément ouvrant sur un élément de support dont le montage et le démontage soient rapides, simples et économiques.

L'invention propose un dispositif de fermeture provisoire d'un élément ouvrant sur un élément de support.

L'élément de support comprend :
- une paroi; et
- un premier alésage et un deuxième alésage traversant ladite paroi, ledit deuxième alésage présentant un premier bord et un deuxième bord faisant face au premier bord.

Le dispositif de fermeture comprend :
- un corps de butée comprenant des moyens de blocage de l'élément ouvrant; et
- une platine de fixation comprenant :
   - une base destinée à être en appui sur la face extérieure de la paroi ;
   - un premier organe d'accrochage destiné à être engagé dans le premier alésage de l'élément de support; et
   - un deuxième organe d'accrochage destiné à être inséré dans un deuxième alésage de l'élément de support, ledit deuxième organe d'accrochage étant aligné avec le premier organe d'accrochage selon un axe longitudinal du dispositif.

Le dispositif de fermeture provisoire comprend un verrou.

Ce verrou comporte un organe de butée et il est relié à la base par une première charnière élastique à effet ressort d'axe.

Le dispositif est caractérisé en ce que le verrou est mobile en rotation par rapport à la base entre :
- une position de repos verrouillée dans laquelle l'organe de butée est adossé contre le deuxième organe d'accrochage de manière à former un bloc comprenant une première face destinée à être en appui contre le premier bord du deuxième alésage et une deuxième face destinée à être en appui contre le deuxième bord du deuxième alésage, et
- une position sous contrainte déverrouillée dans laquelle l'organe de butée est décalé par rapport au deuxième élément d'accrochage, de manière que grâce à la première charnière élastique reliant le verrou à la platine, le verrou revient à sa position initiale et donc à la position verrouillée, l'organe de butée se plaçant automatiquement dans une position de blocage du premier organe d'accrochage par l'effet ressort du verrou conféré par la première charnière élastique.

Le dispositif de fermeture proposé permet un montage ainsi qu'un démontage simple et rapide grâce au verrou mobile comprenant l'organe de butée. Selon l'invention, on agit sur le verrou pour que celui-ci change de position automatiquement pendant le montage, par exemple de la position déverrouillée à la position verrouillée, de sorte que l'organe de butée du verrou et le deuxième organe d'accrochage soient en appui contre les bords du premier alésage afin de bloquer le déplacement du dispositif par rapport à l'élément de support.

Ici, le passage de la position déverrouillée à la position verrouillée du verrou se fait de manière autonome sans intervention de l'opérateur grâce à l'élasticité avec l'effet de ressort de la charnière.

Inversement, on peut agir sur le verrou pour que celui-ci passe à une position déverrouillée et libère ainsi le deuxième organe d'accrochage grâce à l'espace disponible dans le deuxième alésage.

Ainsi, le dispositif de fermeture proposé ne nécessite pas d'étape supplémentaire ou d'outil supplémentaire pour son montage et son démontage, ce qui permet de réduire le coût d'installation du dispositif de fermeture sur l'élément de support.

Le dispositif de fermeture provisoire selon l'invention peut comprendre de manière optionnelle une ou plusieurs caractéristiques suivantes :
- l'organe de butée comprend une face inférieure inclinée par rapport à un plan sensiblement parallèle à la base; l'inclinaison de ladite face inférieure évolue de façon croissante en s'éloignant de l'axe I de la première charnière élastique à effet ressort;
- la platine de fixation comprend une première glissière ; le verrou comprend un ergot engagé dans ladite première glissière ;
- le verrou comprend une partie de préhension ;
- le corps de butée comprend un deuxième élément mobile en rotation par rapport audit corps au moyen d'une deuxième charnière élastique à effet ressort d'axe K ;
- selon l'alinéa précédent, le corps de butée comprend une deuxième glissière ; le deuxième élément mobile comprend une languette flexible et un plateau reliés l'un à l'autre ; le plateau comprend un pion engagé dans ladite glissière de manière à guider la languette flexible pendant sa rotation ;
- le premier organe d'accrochage a la forme d'un crochet.

Un autre objet de l'invention concerne un procédé de montage du dispositif de fermeture provisoire selon l'invention sur un élément de support. Le procédé de montage comprend les étapes suivantes :
- insérer le premier organe d'accrochage dans le premier alésage ;
- insérer le deuxième organe d'accrochage dans le deuxième alésage ce qui va mettre le verrou en position sous contrainte déverrouillée;
- déplacer le dispositif selon un mouvement de translation en direction opposée au premier organe d'accrochage jusqu'à ce que l'organe de butée soit en face du deuxième alésage pour faire revenir automatiquement le verrou en position de repos verrouillée et pour former un bloc inséré dans le deuxième alésage.

Un dernier objet de l'invention concerne un procédé de démontage d'un dispositif de fermeture provisoire selon l'invention d'un élément de support. Le procédé de démontage comprend les étapes suivantes :
- déverrouiller le verrou en le faisant pivoter à la position déverrouillée sous contrainte ;
- déplacer le dispositif selon un mouvement de translation en direction du premier organe d'accrochage ;
- ressortir le deuxième organe d'accrochage du deuxième alésage ; et
- ressortir le premier organe d'accrochage du premier alésage.

### Brève description des figures

D'autres caractéristiques et avantages de l'invention apparaitront au cours de la lecture de la description détaillée qui va suivre pour la compréhension de laquelle on se reportera aux dessins annexés dans lesquels :
[Fig.1] - la figure 1 est une vue en perspective et une vue de côté d'un dispositif de fermeture provisoire d'un élément ouvrant sur un élément de support, réalisé selon un premier exemple de réalisation de l'invention;
[Fig.2] - la figure 2 est une autre vue en perspective du dispositif de fermeture de la figure 1 montrant une platine de fixation faisant partie dudit dispositif ; ladite platine de fixation comprend un verrou en position verrouillée ;
[Fig.3] - la figure 3 est une vue en perspective et une vue arrière du dispositif de la figure 2 ;
[Fig.4] - la figure 4 est la même vue que la figure 2 avec le verrou de la platine de fixation en position déverrouillée;
[Fig.5] - la figure 5 est une vue de dessous de la platine de fixation montrant un premier organe d'accrochage, un deuxième organe d'accrochage et un organe de butée du verrou;
[Fig.6]- la figure 6 est vue de côté du deuxième organe d'accrochage et de l'organe de butée du verrou;
[Fig.7] - la figure 7 est une vue arrière d'un dispositif de fermeture provisoire selon un deuxième exemple de réalisation, ladite figure 7montrant principalement le verrou ;
[Fig.8] - la figure 8 est la même vue que la figure 7 et elle montre principalement le verrou en position déverrouillée;
[Fig.9] - la figure 9 est vue en perspective du dispositif de fermeture de la figure 1 et de l'élément ouvrant lors d'une première étape de la fermeture de l'élément ouvrant sur l'élément support ;
[Fig.10] - la figure 10 est la même vue que la figure 9 montrant une deuxième étape de la fermeture de l'élément ouvrant sur l'élément support ;
[Fig.11]- la figure 11 est la même vue que la figure 9 montrant une troisième étape et dernière étape de la fermeture de l'élément ouvrant sur l'élément support où un nez de butée est en appui contre le fond d'une ouverture de passage de serrure ;
[Fig. 12]- la figure 12 est la même vue que la figure 9 et elle montre une première étape de l'ouverture de l'élément ouvrant ;
[Fig.13]- la figure 13 est une vue de côté du dispositif de fermeture provisoire lors de l'ouverture de l'élément ouvrant ;
[Fig.14]- la figure 14 est une vue perspective du dispositif de fermeture provisoire et de l'élément de support lors du début d'une première étape de montage dudit dispositif sur dudit élément de support ;
[Fig.15]- la figure 15 est une vue en perspective et elle montre une face intérieure de l'élément de support et une partie du dispositif de fermeture provisoire à l'issue de la première étape de montage ;
[Fig.16]- la figure 16 est la même vue que la figure 14 et elle montre une deuxième étape de montage du dispositif de fermeture provisoire sur l'élément de support ;
[Fig.17]- la figure 17 est la même vue que la figure 15 et elle montre la position du dispositif de fermeture provisoire par rapport à l'élément de support à l'issue de la deuxième étape de montage ;
[Fig.18]- la figure 18 est la même vue que la figure 14 et elle montre une troisième étape de montage du dispositif de fermeture provisoire sur l'élément de support ;
[Fig.19]- la figure 19 est la même vue que la figure 15 et elle montre la position du dispositif de fermeture provisoire par rapport à l'élément de support à l'issue de la troisième et dernière étape de montage ;
[Fig.20]- la figure 20 est la même vue que la figure 14 et elle montre le début d'une première étape de démontage du dispositif de fermeture provisoire.
[Fig.21]- la figure 21 est une vue en perspective de l'élément ouvrant en position de fermeture et du dispositif de fermeture provisoire.

### Description détaillée de l'invention

Sur la figure 1, est représenté un dispositif de fermeture provisoire 1 d'un élément ouvrant 5 sur un élément de support 4. Dans cet exemple de réalisation, le dispositif de fermeture provisoire 1 est en matériau plastique moulé monobloc tandis que l'élément ouvrant 5 est une porte d'un véhicule automobile et que l'élément de support 4 est un cadre du châssis du véhicule.

L'élément ouvrant 5 est représenté par exemple sur les figures 9 à 12 et sur la figure 21. Comme représenté sur ces figures, l'élément ouvrant 5 comprend une ouverture 51 de passage de serrure.

L'élément de support 4 est représenté par exemple sur les figures 5, 14 à 20. Comme illustré sur ces figures, l'élément de support 4 est composé d'une paroi 40 comportant une face extérieure 45 visible depuis l'extérieur comme présenté sur la figure 14 et une face intérieure 46 opposée à la face extérieure 45 comme présenté sur la figure 15.

L'élément de support 4 comprend en outre des alésages de fixation 41 à 44 traversants et arrangés par paire. La première paire d'alésages de fixation comprend le premier alésage 41 et le deuxième alésage 42 alignés selon une direction d'ouverture et de fermeture F de l'élément ouvrant 5. La deuxième paire d'alésages de fixation comprend le troisième alésage 43 et le quatrième alésage 44 alignés selon une direction perpendiculaire à la direction F. Ces alésages sont utilisés pour fixer une partie de la serrure, notamment la partie comportant la gâche, à l'élément de support 4.

Pour la description de l'invention et la compréhension des revendications, on adoptera à titre non limitatif et sans référence limitative à la gravité terrestre les orientations verticale, longitudinale et transversale selon le repère V, L, T indiqué aux figures dont les axes longitudinal L et transversal T s'étendent dans un plan horizontal.

Par convention, l'axe longitudinal L est orienté de la droite vers la gauche de la figure 1 et parallèle à la direction d'ouverture et de fermeture F. En outre, l'axe vertical V est orienté du bas vers le haut de la figure 1.

Dans l'exemple illustré, le dispositif de fermeture provisoire 1 comprend une platine de fixation 2 et un corps de butée 3. Comme son nom l'indique, la platine de fixation 2 assure la fixation du dispositif 1 sur l'élément de support 4 au moyen d'un premier organe d'accrochage 21 et d'un deuxième organe d'accrochage 22. Dans cet exemple, le premier organe d'accrochage 21 est destiné à être engagé dans le premier alésage 41 de l'élément de support 4 alors que le deuxième organe d'accrochage 22 est destiné à être engagé dans le deuxième alésage 42 de l'élément de support. Dans un autre exemple, notamment lorsque le dispositif de fermeture provisoire 1 est utilisé pour la porte opposée du véhicule, le premier alésage 41 et le deuxième alésage 42 sont disposés de façon symétrique sur l'élément de support 4 par rapport la porte opposée. L'élément 240 se trouve en haut ou en bas selon la porte considérée. Ainsi, un même dispositif de fermeture provisoire 1 est compatible avec toutes les portes du véhicule quel que soit le côté où elles se trouvent.

La platine de fixation 2 comprend en outre une base 25 destinée à être en appui sur la face extérieure 45 de l'élément de support 4 lorsque le dispositif de fermeture provisoire 1 est monté sur ledit élément de support 4. Ici, la base 25 est sensiblement parallèle au plan horizontal.

La platine de fixation 2 comprend également un verrou 24 mobile par rapport au deuxième organe d'accrochage 22 entre une position de repos verrouillée et une position sous contrainte déverrouillée.

Les figures 2 à 4 sont des schémas montrant plus en détail le deuxième organe d'accrochage 22 et le verrou 24 ainsi que ses différentes positions. Sur ces figures, le deuxième organe d'accrochage 22 présente la forme d'un crochet.

Quant au verrou 24, celui-ci prend la forme allongée qui s'étend perpendiculairement à la direction d'ouverture et de fermeture F. Le verrou 24 est articulé de manière élastique par rapport à la base 25 autour d'un axe de rotation I parallèle à la direction d'ouverture et de fermeture F. Ici, l'articulation élastique de verrou 24 est formée par une première charnière 243 reliant le verrou 24 à la base 25, l'axe de la première charnière 243 formant l'axe de rotation I. La première charnière 243 est une charnière élastique à effet ressort.

Ainsi, grâce à cette première charnière 243, le verrou 24 est mobile entre une position de repos verrouillée telle qu'illustrée sur les figures 2 et 3 et une position sous contrainte déverrouillée telle qu'illustrée sur la figure 4. La position de repos verrouillée est appelée ci-après position de repos tandis que la position sous contrainte déverrouillée est appelée ci-après position déverrouillée. Le verrou 24 constitue un premier élément mobile du dispositif de fermeture provisoire.

Dans la position verrouillée, le verrou 24 est positionné parallèlement à un plan horizontal. Dans cette position, l'organe de butée 240 du verrou 24 est adossé contre le deuxième organe d'accrochage 22 de sorte à former un bloc 26 dont la section transversale est complémentaire à la forme du premier alésage 41, qui présente ici une forme rectangulaire.

De cette manière, lorsque le bloc 26 composé du deuxième organe d'accrochage 22 et de l'organe de butée 240 se trouve dans le deuxième alésage 42, la platine de fixation 2, et donc le dispositif de fermeture provisoire 1, est immobilisée par rapport à l'élément de support 4. En d'autres termes, l'engagement de ce bloc 26 dans le deuxième alésage 42 supprime tout degré de mobilité du dispositif de fermeture provisoire 1. Un tel engagement peut être également observé sur la figure 5 et sur la figure 6.

Précisément, sur ces figures 5 et 6, on voit que la face latérale 241 de l'organe de butée 240 et la face latérale 231 du deuxième organe d'accrochage 22 sont en appui contre un bord latéral 421 du deuxième alésage 42. Ici, les faces latérales 231, 241 ainsi que le bord latéral 421 sont les éléments orientés perpendiculairement à l'axe transversal T.

En outre, l'organe de butée 240 comprend une face axiale 242 en appui contre un premier bord axial 422 du deuxième alésage 42. Le deuxième organe d'accrochage 22 comprend également une face axiale 224 en appui contre un deuxième bord axial 424 opposé au premier bord axial 422 du deuxième alésage 42.

Le premier bord axial 422 est visible sur les figures 5 et 6 tandis que le deuxième bord axial 424 est visible sur les figures 14, 15 et 19.

Ici, la face axiale 242 de l'organe de butée 240 et la face axiale 224 du deuxième organe d'accrochage 22 constituent respectivement une première face et une deuxième face du bloc 26.

Ceci permet de bloquer tout déplacement axial du dispositif 1 par rapport à l'élément de support 4. Ici, les faces axiales et les bords axiaux sont les éléments orientés perpendiculairement à l'axe longitudinal L.

En conséquence, le verrou 24 en position verrouillée bloque le deuxième organe d'accrochage 22 et l'empêche de ressortir.

Sur la figure 4, le verrou 24 est dans une position déverrouillée, inclinée par rapport au plan horizontal, et dans laquelle l'organe de butée 240 est décalé vers le haut par rapport au deuxième organe d'accrochage 22 et n'est donc plus aligné avec ledit deuxième organe 22. En l'absence de l'organe de butée 240 dans le deuxième alésage 42, le deuxième organe d'accrochage 22 est libre à se déplacer, ce qui rend le dispositif de fermeture provisoire 1 mobile axialement par rapport à l'élément de support 4.

Dans l'exemple illustré, le verrou 24 comprend une partie de préhension 246 permettant une prise facile du verrou 24 pour faire passer ce verrou en position déverrouillée.

Par ailleurs, une autre particularité du verrou 24 réside dans la forme de l'organe de butée 240. En effet, comme cela peut être observé sur les figures 5 et 6, l'organe de butée 240 comprend une face inférieure 245 inclinée par rapport au plan horizontal de manière à former une rampe inclinée. Ici, dans ce document, les termes « inférieur » et « supérieur » sont définis par rapport à l'axe vertical V. Plus on s'éloigne de l'axe de rotation I, plus l'inclinaison de la face inférieure 245 est importante.

De cette manière, lors du montage du dispositif de fermeture 1 sur l'élément de support 4, la partie de la face inférieure 245 qui rentrera en contact en premier avec l'élément de support 4 sera la partie la plus éloignée de l'axe de rotation I. Ceci permet de former un bras de levier important pour faire pivoter facilement le verrou 24.

Par ailleurs, lorsque le dispositif de fermeture provisoire 1 est enlevé de l'élément de support 4, suite au soulèvement du verrou 24 vers le haut, la face inférieure 245 sera positionnée parallèlement à l'élément de support 4, ce qui facilitera le retrait du verrou 24 hors du deuxième alésage 42.

Bien entendu, l'inclinaison peut être pratiquée sur une autre face de l'organe de butée 240.

La figure 5 illustre également le positionnement du premier organe d'accrochage 21 une fois que le dispositif de fermeture provisoire 1 est définitivement posé sur l'élément de support 4. Le premier organe d'accrochage 21 a la forme d'un crochet et comprend un talon 211 et un nez 212.

Comme observé sur la figure 5, le premier organe d'accrochage 21 est engagé dans le premier alésage 41 avec le talon 211 et le nez 212 qui se trouvent en dessous de la face intérieure 46 de la paroi 40, ce qui permet également d'immobiliser le dispositif de fermeture provisoire 1.

Sur les figures 7 et 8, est représenté un dispositif de fermeture provisoire 100 selon un deuxième exemple de réalisation de l'invention.

Le dispositif de fermeture provisoire 100 est identique au dispositif de fermeture provisoire 1 du premier exemple. Le dispositif de fermeture provisoire 100 comprend un verrou 250 dont la forme est légèrement différente de celle du premier exemple. Le verrou 250 comprend un ergot 251 qui est inséré dans une première glissière 260 pratiquée sur la platine de fixation 2.

Ainsi, la course du verrou est guidée par le coulissement de l'ergot 251 dans la première glissière 260. Comme montré sur la figure 7, lorsque le verrou est dans la position verrouillée, l'ergot 251 est en butée contre une extrémité basse 261 de la première glissière 260. Selon la figure 8, lorsque le verrou est dans la position déverrouillée, l'ergot 251 est en butée contre une extrémité haute 261 de la première glissière 260.

Quant au corps de butée 3, celui-ci comprend un nez de butée 31 qui est en appui sur un fond 510 de l'ouverture 51 de passage de serrure de l'élément ouvrant 5 lorsque l'élément ouvrant 5 est dans une position de fermeture comme illustré sur la figure 11.

Sur les autres figures, notamment sur les figures 1, 2, 4, 9 à 13, le corps de butée 3 comprend en outre un deuxième élément mobile 32 ayant pour fonction de maintien de l'élément ouvrant 5 pour éviter toute ouverture intempestive de l'élément ouvrant 5.

Le nez de butée 31 et le deuxième élément mobile 32 constituent des moyens de blocage de l'élément ouvrant 5.

Les figures 9 à 11 illustrent le comportement du corps de butée 3 lors de la fermeture de l'élément ouvrant 5 sur l'élément de support 4, tandis que les figures 12 et 13 illustrent le comportement du corps de butée lors de l'ouverture de l'élément ouvrant 3.

La figure 9 montre la première étape de la fermeture de l'élément ouvrant 5 sur l'élément de support 4. Pendant cette première étape, l'élément ouvrant 5 s'approche de l'élément de support 4 en suivant la direction d'ouverture et de fermeture F. Ainsi, l'élément ouvrant s'approche au fur et à mesure du deuxième élément mobile 32 jusqu'à aller au contact avec celle-ci.

Le contact entre l'élément ouvrant 5 et le deuxième élément mobile 32 marque le début de la deuxième étape de la fermeture. Ici, le contact se fait au niveau d'un bord de l'ouverture 51 de passage de serrure avec un bec 321 du deuxième élément mobile 32.

Ici, le deuxième élément mobile 32 est en forme de V et comprend une languette flexible 320 (ou patte flexible) et un plateau 326. Lorsque le deuxième élément mobile 32 est dans sa position initiale, la languette flexible 320 est inclinée par rapport à l'axe V tandis que le plateau 326 s'étend sensiblement selon l'axe longitudinal L.

Dans l'exemple illustré, le bec 321 est situé à une extrémité libre de la languette flexible 320 sur une face avant 325 de celle-ci. Ici, le bec 321 présente une forme triangulaire et il est orienté de sorte que l'arrête la plus exposée du triangle soit au contact en premier avec l'élément ouvrant 5, ce qui permet de réduire le frottement entre la patte flexible et l'élément ouvrant 5 et d'éviter les rayures.

Selon l'invention et comme dans cet exemple, le deuxième élément mobile 32 est montée mobile en rotation par rapport au corps de butée 3. Le mouvement de rotation du deuxième élément mobile 32 est assuré par une deuxième charnière élastique à effet ressort 322 d'axe K. Ainsi, l'axe K de la deuxième charnière 322 forme l'axe de rotation de la patte flexible.

Afin de mieux guider la course de la languette flexible 320, le plateau 326 comprend un pion 323 engagé dans une deuxième glissière 33 pratiqué sur le corps de butée 3. Le pion 323 et la deuxième glissière 33 sont visibles par exemple sur la figure 3. Le pion 323 est situé à une extrémité libre du plateau 326.

Ainsi, grâce à la deuxième charnière élastique 322 et le pion 323 dans la deuxième glissière 33, lors du contact entre l'élément ouvrant 5 et la languette flexible 320, celle-ci s'articule autour de l'axe de rotation K et son mouvement est guidé par la deuxième glissière 33 de manière à ce que la languette flexible 320 se déplace vers le bas pour faire passer l'élément ouvrant. Ainsi, le deuxième élément mobile 32 est dans une position sollicitée suite au contact avec l'élément ouvrant 5.

Par ailleurs, étant donné que le déplacement de la languette flexible 320 est facilité par le guidage du pion dans la deuxième glissière 33, la languette flexible 320 présente une résistance faible à l'élément ouvrant 5, ce qui permet de diminuer le frottement entre ces deux éléments par rapport aux solutions existantes.

Une fois que l'élément ouvrant 5 dépasse la languette flexible 320, le deuxième élément mobile 32 revient à sa position initiale grâce à la deuxième charnière élastique 322, ce qui empêche le retour de l'élément ouvrant 5, donc son ouverture.

Sur la figure 11, l'élément ouvrant 5 est dans une position de fermeture complète dans laquelle le bord 510 est en contact avec le nez de butée 31 du corps de butée 3. Dans cette position, il y a un petit jeu de fonctionnement entre la languette flexible 320 et l'élément ouvrant 5. La raideur de la languette flexible permet de retenir l'élément ouvrant 5.

Selon les figures 12 et 13, lors de l'ouverture, l'élément ouvrant 5 est déplacé dans un sens opposé au sens de la fermeture jusqu'à être de nouveau en contact avec la languette flexible 320 au niveau de la face arrière 324, opposée à la face avant 325. Etant donné que la languette flexible 320 peut se déformer élastiquement, il suffit d'appliquer un effort adapté, généralement entre 30N et 60N, pour faire fléchir la languette flexible 320 qui bascule vers l'avant selon la flèche P illustrée sur la figure 18 pour libérer l'élément ouvrant.

Nous allons maintenant décrire le procédé de montage du dispositif de fermeture provisoire 1 sur l'élément de support 4 à l'appui des figures 14 à 21.

Les figures 14 et 15 illustrent la première étape du procédé de montage pendant laquelle le premier organe d'accrochage 21 est inséré dans le premier alésage 41. A l'issue de cette première étape, le premier organe d'accrochage 21 est positionné par rapport à l'élément de support 4 de sorte que le nez 212 dudit organe soit en dessous de la face intérieure 46 de l'élément de support 4.

Ensuite, la deuxième étape du procédé de montage consiste à basculer le dispositif 1 selon la flèche B illustrée sur la figure 16 et dans un sens antihoraire pour insérer le deuxième organe d'accrochage 22 dans le deuxième alésage 42. A l'issue de la deuxième étape, le deuxième organe d'accrochage 22 se situe derrière la face intérieure 46, tout comme le premier organe d'accrochage 21. A noter également qu'à l'issue de la deuxième étape, le verrou 24 est dans la position déverrouillée en raison de l'appui de l'organe de butée 240 contre la face extérieure 45 de l'élément de support 4.

Puis, pendant la troisième étape du procédé de montage, le dispositif de fermeture provisoire 1 est repoussé légèrement vers l'intérieur du véhicule, ici selon la flèche C illustrée sur la figure 18, de façon que l'organe de butée 240 soit en face du deuxième alésage 42. La flèche C est dans une direction opposée au premier organe d'accrochage 21.

Grâce à la première charnière élastique reliant le verrou 24 à la platine 2, le verrou 24 revient à sa position initiale et donc à la position verrouillée. Autrement dit, l'organe de butée se place automatiquement dans une position de blocage du premier organe d'accrochage 21 par l'effet ressort du verrou 24 conféré par la première charnière élastique 243.

En parallèle, par la poussée du dispositif 1 vers l'intérieur du véhicule, le talon 211 du premier organe d'accrochage est amené à rester en dessous de la face intérieure 46 de l'élément de support 4.

Par conséquent, comme décrit plus haut et illustré sur la figure 19, une fois que le verrou 24 est dans la position verrouillée, le dispositif de fermeture provisoire 1 est attaché de manière immobile à l'élément de support 4. Comme montré sur la figure 20, pour le démontage du dispositif de fermeture provisoire 1, il suffit de relever manuellement le verrou 24 portant l'organe de butée 240 en manipulant la partie de préhension 246 et en même temps de déplacer le dispositif 1 vers l'extérieur du véhicule selon le sens indiqué par la flèche D, c'est-à-dire ici selon la direction du premier organe d'accrochage 21. L'organe de butée 240 étant dégagé du deuxième alésage 42, le dispositif 1 est libre à être déplacé de manière à faire ressortir le deuxième organe d'accrochage puis le premier organe d'accrochage de leur alésage correspondant.

Ainsi, le procédé de montage et démontage du dispositif de fermeture provisoire 1 ne nécessite aucun outil supplémentaire. Ils peuvent se faire de manière simple et rapide par l'opérateur travaillant sur la ligne de montage ou de peinture.

## Revendications

1. Dispositif de fermeture provisoire (1 ; 100) d'un élément ouvrant (5) sur un élément de support (4),
ledit élément de support (4) comprenant :
- une paroi (40) ;
- un premier alésage (41) et un deuxième alésage (42) traversant ladite paroi (40), ledit deuxième alésage (42) présentant un premier bord (422) et un deuxième bord (424) faisant face au premier bord (422);
ledit dispositif (1 ; 100) comprenant :
- un corps de butée (3) comprenant des moyens de blocage (31, 32) de l'élément ouvrant (5) ; et
- une platine de fixation (2) comprenant :
- une base (25) destinée à être en appui sur la face extérieure (45) de la paroi (40) ;
- un premier organe d'accrochage (21) destiné à être engagé dans le premier alésage (41) de l'élément de support (4); et
- un deuxième organe d'accrochage (22) destiné à être inséré dans un deuxième alésage (42) de l'élément de support (4), ledit deuxième organe d'accrochage (22) étant aligné avec le premier organe d'accrochage (21) selon un axe longitudinal (L) du dispositif (1 ; 100) ;
le dispositif de fermeture provisoire (1) comprenant un verrou (24) comportant un organe de butée (240), ledit verrou (24) étant relié à la base (25) par une première charnière élastique à effet ressort (243) d'axe (I);
le dispositif de fermeture provisoire (1) étant **caractérisé en ce que** le verrou (24) est mobile en rotation par rapport à la base (25) entre :
- une position de repos verrouillée dans laquelle l'organe de butée (240) est adossé contre le deuxième organe d'accrochage (22) de manière à former un bloc (26) comprenant une première face (242) destinée à être en appui contre le premier bord (422) du deuxième alésage (42) et une deuxième face (214) destinée à être en appui contre le deuxième bord (424) du deuxième alésage (42), et
- une position sous contrainte déverrouillée dans laquelle l'organe de butée (240) est décalé par rapport au deuxième élément d'accrochage (22), de manière que grâce à la première charnière élastique (243) reliant le verrou (24) à la platine (2), le verrou (24) revient à sa position initiale et donc à la position verrouillée, l'organe de butée (240) se plaçant automatiquement dans une position de blocage du premier organe d'accrochage (21) par l'effet ressort du verrou (24) conféré par la première charnière élastique (243).

2. Dispositif (1 ; 100) selon la revendication 1, **caractérisé en ce que** l'organe de butée (240) comprend une face inférieure (245) inclinée par rapport à un plan (L, T) sensiblement parallèle à la base (25), et **en ce que** l'inclinaison de ladite face inférieure (245) évolue de façon croissante en s'éloignant de l'axe (I) de la première charnière élastique à effet ressort.

3. Dispositif (1 ; 100) selon l'une des revendications précédentes, **caractérisé en ce que** la platine de fixation (2) comprend une première glissière (260), et **en ce que** le verrou (240 ; 250) comprend un ergot (251) engagé dans ladite première glissière (260).

4. Dispositif (1 ; 100) selon l'une des revendications précédentes, **caractérisé en ce que** le verrou (25) comprend une partie de préhension (246).

5. Dispositif (1 ; 100) selon l'une des revendications précédentes, **caractérisé en ce que** le corps de butée (3) comprend un deuxième élément mobile (32) en rotation par rapport audit corps (3) au moyen d'une deuxième charnière élastique à effet ressort (322) d'axe K.

6. Dispositif (1 ; 100) selon la revendication précédente, **caractérisé en ce que** le corps de butée (3) comprend une deuxième glissière (33), **en ce que** le deuxième élément mobile (32) comprend une languette flexible (320) et un plateau (326) reliés l'un à l'autre, et **en ce que** le plateau (326) comprend un pion (323) engagé dans ladite glissière (33) de manière à guider la languette flexible (320) pendant sa rotation.

7. Dispositif (1 ; 100) selon l'une des revendications précédentes, **caractérisé en ce que** le premier organe d'accrochage (21) a la forme d'un crochet.

8. Procédé de montage d'un dispositif de fermeture provisoire (1 ; 100) selon l'une des revendications précédentes sur un élément de support (4), **caractérisé en ce qu'**il comprend les étapes suivantes :
- insérer le premier organe d'accrochage (21) dans le premier alésage (41) ;
- insérer le deuxième organe d'accrochage (22) dans le deuxième alésage (42) ce qui va mettre le verrou (25) en position sous contrainte déverrouillée;
- déplacer le dispositif selon un mouvement de translation en direction opposée au premier organe d'accrochage (21) jusqu'à ce que l'organe de butée (240) soit en face du deuxième alésage (42) pour faire revenir automatiquement le verrou (25) en position de repos verrouillée et pour former un bloc (26) inséré dans le deuxième alésage (42).

9. Procédé de démontage d'un dispositif de fermeture provisoire (1 ;100) selon l'une des revendications 1 à 7 d'un élément de support (4), **caractérisé en ce qu'**il comprend les étapes suivantes :
- déverrouiller le verrou (24) en le faisant pivoter à la position déverrouillée sous contrainte ;
- déplacer le dispositif selon un mouvement de translation en direction du premier organe d'accrochage (21) ;
- ressortir le deuxième organe d'accrochage (22) du deuxième alésage (42) ; et
- ressortir le premier organe d'accrochage (21) du premier alésage (41).

## Patentansprüche

1. Vorrichtung zum vorübergehenden Schließen (1; 100) eines Öffnungselements (5) an einem Trägerelement (4), das Trägerelement (4) umfassend:
- eine Wand (40);
- eine erste Bohrung (41) und eine zweite Bohrung (42), die durch die Wand (40) verlaufen, wobei die zweite Bohrung (42) eine erste Kante (422) und eine der ersten Kante (422) zugewandte zweite Kante (424) aufweist;
die Vorrichtung (1; 100) umfassend:
- einen Anschlagkörper (3), umfassend Blockierungsmittel (31, 32) des Öffnungselements (5); und
- eine Befestigungsplatte (2), umfassend:
- eine Basis (25), die dazu bestimmt ist, an der Außenfläche (45) der Wand (40) anzuliegen;
- ein erstes Einhakbauteil (21), das dazu bestimmt ist, in die erste Bohrung (41) des Trägerelements (4) einzugreifen; und
- ein zweites Einhakbauteil (22), das dazu bestimmt ist, in eine zweite Bohrung (42) des Trägerelements (4) eingesetzt zu werden, wobei das zweite Einhakbauteil (22) an dem ersten Einhakbauteil (21) entlang einer Längsachse (L) der Vorrichtung (1; 100) ausgerichtet ist;
die Vorrichtung zum vorübergehenden Schließen (1) umfassend eine Verriegelung (24), die ein Anschlagbauteil (240) vorweist, wobei die Verriegelung (24) mit der Basis (25) durch ein erstes elastisches Scharnier (243) mit Federwirkung der Achse (I) verbunden ist;
wobei die Vorrichtung zum vorübergehenden Schließen (1) **dadurch gekennzeichnet ist, dass** die Verriegelung (24) relativ zu der Basis (25) drehbar beweglich ist zwischen:
- einer verriegelten Ruheposition, in der das Anschlagbauteil (240) an das zweite Einhakbauteil (22) angebaut ist, um einen Block (26) zu bilden, umfassend eine erste Fläche (242), die dazu bestimmt ist, an der ersten Kante (422) der zweiten Bohrung (42) anzuliegen, und eine zweite Fläche (214), die dazu bestimmt ist, an der zweiten Kante (424) der zweiten Bohrung (42) anzuliegen, und
- einer entriegelten Zwangsposition, in der das Anschlagbauteil (240) relativ zu dem zweiten Einhakbauteil (22) versetzt ist, so dass dank des ersten elastischen Scharniers (243), das die Verriegelung (24) mit der Platte (2) verbindet, die Verriegelung (24) in seine Ausgangsposition und somit in die Verriegelungsposition zurückkehrt, wobei sich das Anschlagbauteil (240) durch die Federwirkung der Verriegelung (24), die durch das erste elastische Scharnier (243) verliehen wird, selbsttätig in eine Blockierposition des ersten Einhakbauteils (21) bringt.

2. Vorrichtung (1; 100) nach Anspruch 1, **dadurch gekennzeichnet, dass** das Anschlagbauteil (240) eine Unterfläche (245) umfasst, die relativ zu einer Ebene (L, T) geneigt ist, die im Wesentlichen parallel zu der Basis (25) ist, und **dadurch, dass** die Neigung der Unterfläche (245) sich zunehmend entwickelt, indem sie sich von der Achse (I) des ersten elastischen Scharniers mit Federwirkung wegbewegt.

3. Vorrichtung (1; 100) nach einem der vorstehenden Ansprüche,
**dadurch gekennzeichnet, dass** die Befestigungsplatte (2) eine erste Gleitbahn (260) umfasst, und **dadurch, dass** die Verriegelung (240; 250) einen in die erste Gleitbahn (260) eingreifenden Zapfen (251) umfasst.

4. Vorrichtung (1; 100) nach einem der vorstehenden Ansprüche,
**dadurch gekennzeichnet, dass** die Verriegelung (25) ein Greifteil (246) umfasst.

5. Vorrichtung (1; 100) nach einem der vorstehenden Ansprüche,
**dadurch gekennzeichnet, dass** der Anschlagkörper (3) ein zweites bewegliches Element (32) umfasst, das relativ zu dem Körper (3) mittels eines zweiten elastischen Scharniers (322) mit Federwirkung um die Achse K drehbar ist.

6. Vorrichtung (1; 100) nach dem vorstehenden Anspruch,
**dadurch gekennzeichnet, dass** der Anschlagkörper (3) eine zweite Gleitbahn (33) umfasst, **dadurch, dass** das zweite bewegliche Element (32) eine flexible Zunge (320) und eine Scheibe (326) umfasst, die miteinander verbunden sind, und **dadurch, dass** die Scheibe (326) einen Stift (323) umfasst, der in die Gleitbahn (33) eingreift, um die flexible Zunge (320) während ihrer Drehung zu führen.

7. Vorrichtung (1; 100) nach einem der vorstehenden Ansprüche,
**dadurch gekennzeichnet, dass** das erste Einhakbauteil (21) die Form eines Hakens besitzt.

8. Verfahren zum Anbringen einer Vorrichtung zum vorübergehenden Schließen (1; 100) nach einem der vorstehenden Ansprüche an einem Trägerelement (4), **dadurch gekennzeichnet, dass** es die folgenden Schritte umfasst:
- Einsetzen des ersten Einhakbauteils (21) in die erste Bohrung (41);
- Einsetzen des zweiten Einhakbauteils (22) in die zweite Bohrung (42), wodurch die Verriegelung (25) in die entriegelte Zwangsposition gebracht wird;
- Verschieben der Vorrichtung gemäß einer Translationsbewegung in die dem Einhakbauteil (21) entgegengesetzte Richtung, bis das Anschlagbauteil (240) der zweiten Bohrung (42) gegenüberliegt, um die Verriegelung (25) selbsttätig in die verriegelte Ruheposition zurückzubringen und um einen in die zweite Bohrung (42) eingesetzten Block (26) zu bilden.

9. Verfahren zum Abnehmen einer Vorrichtung zum vorübergehenden Schließen (1; 100) nach einem der Ansprüche 1 bis 7 von einem Trägerelement (4), **dadurch gekennzeichnet, dass** es die folgenden Schritte umfasst:
- Entriegeln der Verriegelung (24), indem sie in die entriegelte Zwangsposition geschwenkt wird;
- Verschieben der Vorrichtung gemäß einer Translationsbewegung in Richtung des ersten Einhakbauteils (21);
- Entfernen des zweiten Einhakbauteils (22) aus der zweiten Bohrung (42); und
- Entfernen des ersten Einhakbauteils (21) aus der ersten Bohrung (41).

## Claims

1. Device (1; 100) for soft closing an opening element (5) on a support element (4), said support element (4) comprising:
- a wall (40);
- a first bore (41) and a second bore (42) passing through said wall (40), said second bore (42) having a first edge (422) and a second edge (424) facing the first edge (422);
said device (1; 100) comprising:
- a stop body (3) comprising means (31, 32) for locking the opening element (5); and
- a fastening plate (2) comprising:
- a base (25) intended to be supported on the outer face (45) of the wall (40);
- a first attachment member (21) intended to be inserted into the first bore (41) of the support element (4); and
- a second attachment member (22) intended to be inserted into a second bore (42) of the support element (4), said second attachment member (22) being aligned with the first attachment member (21) along a longitudinal axis (L) of the device (1; 100);
the soft closing device (1) comprising a latch (24) having a stop member (240), said latch (24) being connected to the base (25) by a first elastic spring hinge (243) having an axis (I);
the soft closing device (1) being **characterized in that** the latch (24) is rotatably movable relative to the base (25) between:
- a locked rest position in which the stop member (240) abuts against the second attachment member (22) so as to form a block (26) comprising a first face (242) intended to be supported against the first edge (422) of the second bore (42) and a second face (214) intended to be supported against the second edge (424) of the second bore (42), and
- an unlocked stressed position in which the stop member (240) is offset relative to the second attachment element (22), so that, owing to the first elastic hinge (243) connecting the latch (24) to the plate (2), the latch (24) returns to its initial position and thus to the locked position, the stop member (240) being automatically placed in a position of locking the first attachment member (21) by the spring effect of the latch (24) provided by the first elastic hinge (243).

2. Device (1; 100) according to claim 1, **characterized in that** the stop member (240) comprises a lower face (245) angled relative to a plane (L, T) substantially parallel to the base (25), and **in that** the angle of said lower face (245) varies increasingly when moving away from the axis (I) of the first elastic spring hinge.

3. Device (1; 100) according to any of the preceding claims,
**characterized in that** the fastening plate (2) comprises a first slide rail (260), and **in that** the latch (240; 250) comprises a lug (251) inserted into said first slide rail (260).

4. Device (1; 100) according to any of the preceding claims,
**characterized in that** the latch (25) comprises a gripping portion (246).

5. Device (1; 100) according to any of the preceding claims,
**characterized in that** the stop body (3) comprises a second element (32) which is rotatably movable relative to said body (3) by means of a second elastic spring hinge (322) having an axis K.

6. Device (1; 100) according to the preceding claim, **characterized in that** the stop body (3) comprises a second slide rail (33), **in that** the second movable element (32) comprises a flexible tab (320) and a plate (326) connected to one another, and **in that** the plate (326) comprises a pin (323) inserted into said slide rail (33) so as to guide the flexible tab (320) during its rotation.

7. Device (1; 100) according to any of the preceding claims,
**characterized in that** the first attachment member (21) has a hook shape.

8. Method for mounting a soft closing device (1; 100) according to any of the preceding claims on a support element (4), **characterized in that** it comprises the following steps:
- inserting the first attachment member (21) into the first bore (41);
- inserting the second attachment member (22) into the second bore (42), which will move the latch (25) into the unlocked stressed position;
- moving the device according to a translational movement in the direction opposite to the first attachment member (21) until the stop member (240) is opposite the second bore (42) in order to make the latch (25) automatically return to the locked rest position and to form a block (26) inserted into the second bore (42).

9. Method for removing a soft closing device (1; 100) according to any of claims 1 to 7 from a support element (4), **characterized in that** it comprises the following steps:
- unlocking the latch (24) by making it pivot into the unlocked stressed position;
- moving the device in a translational movement in the direction of the first attachment member (21);
- removing the second attachment member (22) from the second bore (42); and
- removing the first attachment member (21) from the first bore (41).
